# EUROPÄISCHE PATENTSCHRIFT

(11) **EP 1 327 064 B1**
(45) Veröffentlichungstag und Bekanntmachung des Hinweises auf die Patenterteilung: **28.11.2007**
(21) Anmeldenummer: 01982148.7
(22) Anmeldetag: 26.09.2001
(51) Int. Cl.: F02D 11/10, F02D 9/10

(54) **DROSSELKLAPPENSTELLEINHEIT**
THROTTLE-VALVE ACTUATING UNIT
UNITE DE REGLAGE D'ETRANGLEUR

(30) Priorität: 04.10.2000 DE 10048937
(43) Veröffentlichungstag der Anmeldung: 16.07.2003
(73) Patentinhaber: ROBERT BOSCH GMBH, 70442 Stuttgart (DE)
(72) Erfinder: BORASCH, Klaus, 91126 Schwabach (DE); FEES, Hans-Joerg, 74321 Bietigheim-Bissingen (DE); KAISER, Klaus, 71706 Markgroeningen (DE); HAMMER, Uwe, 71282 Hemmingen (DE); WUENSCH, Stephan, 90427 Nuernberg (DE)
(86) Internationale Anmeldenummer: PCT/DE2001/003696
(87) Internationale Veröffentlichungsnummer: WO 2002/029226

(56) Entgegenhaltungen:
- EP-A- 1 024 268
- WO-A-95/14911
- DE-A- 19 525 510
- DE-A- 19 903 490
- US-A- 5 718 202
- US-A- 5 752 484

## Beschreibung

### Stand der Technik

Die Erfindung geht aus von einer Drosselklappenstelleinheit der im Oberbegriff des Anspruchs 1 definierten Gattung.

Bei einer bekannten Drosselklappenstelleinheit dieser Art (DE 195 25 510 A1), auch E-Gas-Steller genannt, ist an dem Drosselklappenstutzen, durch den ein Luft oder Kraftstoff-Luft-Gemisch führender Gaskanal hindurch verläuft, ein Antriebsraum ausgeformt, der mit einem Kunststoffdeckel verschlossen ist und einen Antriebsmotor, ein diesen mit der Drosselklappenwelle verbindendes Reduziergetriebe sowie einen Anschlußstecker zum Anschließen der Drosselklappenstelleinheit an ein elektrisches Steuergerät enthält. Der Anschlußstecker ist dabei am Kunststoffdeckel ausgebildet. Die Drosselklappenstelleinheit weist bezüglich des Durchmessers des Drosselklappenstutzens und der Abmessungen des Befestigungsflansches am Drosselklappenstutzen sowie hinsichtlich der Ausbildung des Anschlussstecker kundenspezifische Merkmale auf, so dass für jeden Kunden spezielle Fertigungswerkzeuge vorgehalten werden müssen, die zum Teil sehr aufwendig sind und erheblich die Herstellkosten für die Drosselklappenstelleinheit steigern.

Man ist daher bereits zu einem Baukastensystem übergegangen, mit welchem mit einer kleinen und einer großen Baureihe die jeweils mit zwei verschiedenen Anschlusssteckern angeboten werden, gestufte Durchmesservarianten des Drosselklappenstutzens und der Flanschabmessungen angeboten werden und damit das Gros der kundenspezifischen Merkmale abgedeckt wird. Für jeden Typ einer Baureihe ist jedoch ein eigenes Werkzeug erforderlich. Ebenso muss für jede Steckervariante sowohl in der großen als auch in der kleinen Baureihe ein eigenes Werkzeug für den Kunststoffdeckel erstellt werden.

Die Offenlegungsschrift DE 199 03 490 A1 zeigt eine Stellvorrichtung für eine Drosselklappe. Bei dieser Stellvorrichtung mit einem Drosselklappengehäuse und einer Drosselklappenwelle ist eine Betätigungseinheit in einem Deckelelement angeordnet. Mit dem Deckelelement ist das Drosselklappengehäuse zu verschließen und dabei ein Kupplungselement der Betätigungseinheit auf die Drosselklappenwelle aufzustecken.

Die EP 1 024 268 A2 zeigt ein elektrisches Drosselsteuersystem mit einem Drosselklappenstutzen, mit einem Gehäuse mit einem Motor, einer Drosselklappe, einer Drosselklappenwelle und einem Getriebemechanismus. Der Getriebemechanismus befindet sich an einer Stirnseite des Drosselklappenstutzens, an der die Drosselklappenwelle aus dem Grundkörper des Drosselklappenstutzens heraussteht. Der Getriebemechanismus wird von einem Deckel abgedeckt.

### Vorteile der Erfindung

Die erfindungsgemäße Drosselklappenstelleinheit hat den Vorteil, dass durch ihren modularen Aufbau für jede Baureihe des Baukastens nur ein einziges Gehäusemodul erforderlich ist, an das sich dann herstellerseitig der relativ einfache Drosselklappenstutzen mit an die Kundenvorgabe angepasster Durchmesser- und Flanschausführung anbinden lässt. Der Drosselklappenstutzen selbst kann dadurch so gestaltet werden, dass mehrere Stutzendurchmesser mit einem einzigen Werkzeug abgedeckt werden können.

Bei der vorgeschlagenen Drosselklappenstelleinheit ist der Anschlussstecker ebenfalls als separates Teil an das Gehäusemodul angesetzt und an diesem befestigt. Dadurch kann herstellerseitig der Anschlussstecker in verschiedene Kundenvorgaben abdeckenden Ausführungen vorgefertigt und an dem Gehäusemodul in gleicher Position angebracht werden. Die Steckerpins selbst können dabei über eine Leiterplatte, die für die Aufnahme verschiedener Steckervarianten präpariert ist, mit den weiteren notwendigen Kontaktstellen verbunden werden.

Durch die in den weiteren Ansprüchen aufgeführten Maßnahmen sind vorteilhafte Weiterbildungen und Verbesserungen der im Anspruch 1 angegebenen Drosselklappenstelleinheit möglich.

Gemäß einer vorteilhaften Ausführungsform der Erfindung ist in den Drosselklappenstutzen eine Anschlussstutze mit individuell angepasster Schlauchanschlussgeometrie als separates Rohrstück eingesetzt. Das als separates Teil aus Kunststoff oder Metall gefertigte Rohrstück kann in seiner Schlauchanschlussgeometrie leicht nach den Kundenwünschen ausgestaltet und dann in den Drosselklappenstutzen eingesetzt, z.B. eingepresst oder eingeklebt, werden.

Gemäß einer bevorzugten Ausführungsform der Erfindung wird der Drosselklappenstutzen als Strangpressprofil hergestellt. Dies hat den Vorteil der wesentlich geringeren Herstellungskosten gegenüber dem bisher angewandten Druckgussverfahren, sowie den Vorteil der wesentlich geringeren Werkzeugkosten. Die Strangprofilausführung eröffnet insbesondere auch die Möglichkeit, mehrere Drosselklappendurchmesser über ein einziges Werkzeug abzudecken. Das Strangpreßprofil wird als Endlosprofil mit dem entsprechenden lichten Durchmesser und den Flanschabmessungen des Drosselklappenstutzens gefertigt und dann in der erforderlichen Länge des Drosselklappenstutzens abgetrennt. Der abgelängte Rohling wird dann spanend zu der gewünschten Endform bearbeitet.

### Zeichnung

Die Erfindung ist anhand eines in der Zeichnung dargestellten Ausführungsbeispiels in der nachfolgenden Beschreibung näher erläutert. Es zeigen:
- Fig. 1: eine perspektivische Darstellung einer Drosselklappenstelleinheit,
- Fig. 2: eine perspektivische Darstellung der Drosselklappenstelleinheit in Fig. 1 mit vom Gehäusemodul abgezogenem Drosselklappenstutzen,
- Fig. 3: eine perspektivische Darstellung eines von einem Strangpreßprofil abgelängten Rohlings für einen modifizierten Drosselklappenstutzen,
- Fig. 4: eine perspektivische Darstellung des Drosselklappenstutzens nach Bearbeitung des Rohlings in Fig. 3.

### Beschreibung des Ausführungsbeispiels

Bei der in Fig. 1 im Zusammenbau und in Fig. 2 in Einzelteilen jeweils perspektivisch skizzierten Drosselklappenstelleinheit für eine Brennkraftmaschine ist ein Drosselklappenstutzen 11 auf ein Gehäusemodul 12 aufgesetzt und mit diesem fest verbunden. Im Drosselklappenstutzen 11 ist eine eine Drosselklappe 13 tragende Drosselklappenwelle 14 drehbar gelagert. Das aus Kunststoff hergestellte Gehäusemodul 12, das einen Antriebsraum für die Aufnahme eines elektrischen Antriebs der Drosselklappenwelle umschließt, weist einen schalenförmigen Grundkörper 15 und einen den Grundkörper 15 verschließenden Deckel 16 sowie ein am Grundkörper 15 angeformtes, mit diesem einstückiges, hohlzylindrisches Aufnahmefach 17 auf, das rechtwinklig vom Grundkörper 15 abstrebt. Im Aufnahmefach 17 ist der Elektromotor des Antriebs aufgenommen, wobei das eine Ende der Motorabtriebswelle in einer Lagerschale 18 drehend gelagert ist, die das vom Grundkörper 15 abgekehrte Ende des Aufnahmefachs 17 abschließt. Im Abstand von dem Aufnahmefach 17 ist im Grundkörper 15 eine Durchgangsöffnung 19 eingeformt, deren Normale oder Öffnungsachse parallel zur Längsachse des Aufnahmefachs 17 ausgerichtet ist. Beim Ansetzten des mit Drosselklappe 13 und Drosselklappenwelle 14 versehenen Drosselklappenstutzens 11 an das Gehäusemodul 12 tritt die Drosselklappenwelle 14 mit einem Wellenende durch die Durchgangsöffnung 19 in einen vom Grundkörper 15 umschlossenen Innenraum ein. Innerhalb dieses Innenraums ist die Drosselklappenwelle 14 über ein Reduziergetriebe mit der ebenfalls in den Innenraum hineinragenden Motorabtriebswelle des Elektromotors mechanisch gekoppelt, wie dies im einzelnen in der DE 195 25 510 A1 dargestellt und beschrieben ist. Wie dort ist auch hier im Innenraum noch ein hier nicht gezeigter Sensor zur Rückmeldung der Schwenkposition der Drosselklappe 13 vorhanden, der allerdings am Grundkörper 15 (und nicht am Deckel 16) angeordnet ist. Sowohl die Anschlüsse des Elektromotors als auch die Anschlüsse des Sensors sind zu einem Stecker 20 geführt, über den eine Steckverbindung zu einem Steuergerät herstellbar ist. Der Stecker 20 ist wie der Drosselklappenstutzen 11 an das Gehäusemodul 12, und zwar an den Grundkörper 15, ansetzbar und an diesem festlegbar ausgebildet. Zum positionsrichtigen Ansetzen des Drosselklappenstutzens 11 und des Steckers 20 an das Gehäusemodul 12 sind sowohl am Grundkörper 15 einerseits als auch an Drosselklappenstutzen 11 und Stecker 20 andererseits Passungen ausgeformt, die beim Fügen ineinandergreifen und die toleranzgenaue Lage des Drosselklappenstutzens 11 und des Steckers 20 am Gehäusemodul 12 gewährleisten. Passungspaare zwischen Grundkörper 15 Drosselklappenstutzen 11 sind in Fig. 2 mit 21, 21' und 22, 22' bezeichnet. Ein Passungspaar zwischen Grundkörper 15 und Stecker 20 ist mit 23, 23' bezeichnet.

Um bei niedrigen Herstellkosten eine große Vielfalt von an Kundenwünsche angepaßten Ausführungen der Drosselklappenstelleinheit anbieten zu können, sind - wie beschrieben - der Drosselklappenstutzen 11 und der Stecker 20 separate, zur Verbindung mit dem Gehäusemodul 12 vorbereitete Teile, die losgelöst vom Gehäusemodul 12 hergestellt werden und somit leicht an die kundenspezifischen Vorgaben angepaßt werden können. Solche Vorgaben sind unterschiedliche Durchmesser des Drosselklappenstutzens 11 sowie unterschiedliche Abmessungen des am Drosselklappenstutzen 11 ausgebildeten Befestigungsflansches 111. Auch im Stecker 20 ändert sich die Pinzahl und die Pinanordnung nach Kundenwünschen. Diese separat gefertigten Teile werden dann in den gewünschten Ausführungen mittels der Passungen 21- 23 positionsgenau an das Gehäusemodul 12 angesetzt und an diesem, z.B. durch Spannstifte, festgelegt.

Um weitere Kostenvorteile bei der Herstellung der Drosselklappenstelleinheit zu erzielen, ist der Drosselklappenstutzen 11 als Strangpreßprofil hergestellt. Dabei wird das Strangpreßprofil als Endlosprofil gefertigt, und dann werden vom Strangpreßprofil Rohlinge mit einer für den Drosselklappenstutzen 11 erforderlichen Länge abgetrennt. Ein solcher, von einem Strangpreßprofil abgelängter Rohling 25 ist in Fig. 3 dargestellt. Dieser Rohling 25 hat bereits vom Strangpreßprofil her im wesentlichen den gewünschten Innendurchmesser des Drosselklappenstutzens 11 sowie die Maße des Befestigungsflansches 111. Dieser Rohling 25 wird nun durch spanende Bearbeitung in die gewünschte Endform des Drosselklappenstutzens 11 gebracht, wie sie in Fig. 4 zu sehen ist. Auf die gleiche Weise wird auch der in Fig. 1 und 2 dargestellte Drosselklappenstutzen 11 gefertigt.

Nach Komplettierung des Drosselklappenstutzens 11 mit Drosselklappe 13 und Drosselklappenwelle 14 wird der Drosselklappenstutzen 11 noch mit einer Anschlußhutze 24 zum Aufstecken eines Anschlußschlauchs versehen. Diese Anschlußhutze 24 hat auf ihrem aus dem Drosselklappenstutzen 11 herausragenden freien Ende eine Schlauchanschlußgeometrie 241, die wiederum für verschiedene Kunden unterschiedlich gestaltet sein muß. Um den Kundenwünschen im Rahmen einer Fertigungskostensenkung gerecht zu werden, ist die Anschlußhutze 24 als separates Rohrstück aus Kunststoff oder Metall gefertigt und dann in den Drosselklappenstutzen 11 eingesetzt. Die separate Fertigung der Anschlußhutze 14 erlaubt auch hier, die Schlauchanschlußgeometrie an Kundenvorgaben kostengünstig anzupassen. Die Befestigung des Rohrstücks im Drosselklappenstutzen 11 erfolgt z.B. durch Einpressen oder Einkleben. Die Position des Rohrstücks im Drosselklappenstutzen 11 kann durch eine an der Stutzeninnenwand angeformte, ringförmige Anschlagschulter 26 vorgegeben werden (Fig. 2 und 4).

Die Erfindung ist nicht auf das vorstehend beschriebene Ausführungsbeispiel beschränkt. So können Drosselklappenstutzen 11 und Anschlußhutze 24 auch einteilig sein, indem z.B. nach entsprechender Ablängung des Rohlings 25 vom Strangpreßprofil die Anschlußhutze 24 durch zerspanende Bearbeitung fertiggestellt wird. Alternativ kann bei Verzicht auf die Vorteile der Strangpreßprofilfertigung auch ein Drosselklappenstutzen 11 und Anschlußhutze 24 umfassender Gußkörper aus Kunststoff oder Metall gießtechnisch hergestellt werden, der ggf. noch nachbearbeitet werden muß.

## Patentansprüche

1. Drosselklappenstelleinheit mit einem Drosselklappenstutzen (11), in dem eine eine Drosselklappe (13) tragende Drosselklappenwelle (14) drehbar gelagert ist, mit einem Antriebsraum zum Aufnehmen eines elektrischen Antriebs für die Drosselklappenwelle (14) und eines elektrischen Anschlusssteckers (20) für eine Steckverbindung zu einem Steuergerät, wobei der Antriebsraum von einem Gehäusemodul (12) umschlossen ist, an dem der Drosselklappenstutzen (11) als separates Teil angesetzt und befestigt ist,
**dadurch gekennzeichnet, dass** der Anschlussstecker (20) als separates Teil an dem Gehäusemodul (12) angesetzt und befestigt ist.

2. Drosselklappenstelleinheit nach Anspruch 1, **dadurch gekennzeichnet, dass** am Gehäusemodul (12) einerseits und an dem Drosselklappenstutzen (11) respektive an dem Anschlussstecker (20) andererseits ineinander einfügbare Passungen (21, 21', 22, 22', 23, 23') ausgeformt sind.

3. Drosselklappenstelleinheit nach einem der Ansprüche 1 oder 2, **dadurch gekennzeichnet, dass** das Gehäusemodul (12) einen schalenförmigen Grundkörper (15) und einen diesen verschließenden Deckel (16) aufweist und der Drosselklappenstutzen (11) respektive Anschlussstecker (20) am Grundkörper (15) angesetzt ist.

4. Drosselklappenstelleinheit nach Anspruch 3, **dadurch gekennzeichnet, dass** am Grundkörper (15) ein damit einstückiges, vorzugsweise hohlzylindrisches Aufnahmefach (17) für einen elektrischen Stellmotor ausgebildet ist, das vorzugsweise rechtwinklig vom Grundkörper (15) absteht.

5. Drosselklappenstelleinheit nach Anspruch 4, **dadurch gekennzeichnet, dass** im Grundkörper (15) eine Durchgangsöffnung (19) eingeformt ist, deren Normale parallel zur Längsachse des Aufnahmefachs (17) ausgerichtet ist.

6. Drosselklappenstelleinheit nach einem der Ansprüche 1 bis 5, **dadurch gekennzeichnet, dass** das Gehäusemodul (12) aus Kunststoff gefertigt ist.

7. Drosselklappenstelleinheit nach einem der Ansprüche 1 bis 6, **dadurch gekennzeichnet, dass** der Drosselklappenstutzen (11) als Strangpressprofil hergestellt ist.

8. Drosselklappenstelleinheit nach Anspruch 7, **dadurch gekennzeichnet, dass** in dem Drosselklappenstutzen (11) eine Anschlusshutze (24) mit einer Schlauchanschlussgeometrie (241) als separates Rohrstück eingesetzt ist.

9. Drosselklappenstelleinheit nach Anspruch 8, **dadurch gekennzeichnet, dass** das Rohrstück aus Kunststoff oder Metall gefertigt und an dem Drosselklappenstutzen (11) befestigt ist, insbesondere in diesen eingepresst oder eingeklebt ist oder daran mittels Schweißen, Löten, Schrauben oder dergleichen befestigt ist.

## Claims

1. Throttle valve actuation unit, with a throttle valve assembly (11) in which a throttle valve shaft (14) carrying a throttle valve (13) is mounted rotatably, and with a drive space for the reception of an electric drive for the throttle valve shaft (14) and of an electric connecting plug (20) for a plug connection to a control apparatus, the drive space being surrounded by a housing module (12) to which the throttle valve assembly (11) is attached and fastened as a separate part, **characterized in that** the connecting plug (20) is attached and fastened as a separate part to the housing module (12).

2. Throttle valve actuation unit according to Claim 1, **characterized in that** fits (21, 21', 22, 22', 23, 23') insertable one into the other are shaped out on the housing module (12), on the one hand, and on the throttle valve assembly (11) or on the connecting plug (20), on the other hand.

3. Throttle valve actuation unit according to one of Claims 1 or 2, **characterized in that** the housing module (12) has a shell-shaped basic body (15) and a cover (16) closing the latter, and the throttle valve assembly (11) or the connecting plug (20) is attached to the basic body (15).

4. Throttle valve actuation unit according to Claim 3, **characterized in that** the basic body (15) has formed on it, for an electric servomotor, a preferably hollow-cylindrical reception compartment (17) which is in one piece with the said basic body and which preferably projects at right angles from the basic body (15).

5. Throttle valve actuation unit according to Claim 4, **characterized in that** the basic body (15) has integrally formed in it a through-orifice (19), the normal of which is oriented parallel to the longitudinal axis of the reception compartment (17).

6. Throttle valve actuation unit according to one of Claims 1 to 5, **characterized in that** the housing module (12) is manufactured from plastic.

7. Throttle valve actuation unit according to one of Claims 1 to 6, **characterized in that** the throttle valve assembly (11) is produced as an extruded profile.

8. Throttle valve actuation unit according to Claim 7, **characterized in that** a connection piece (24) with a hose connection geometry (241) is inserted as a separate tubular piece in the throttle valve assembly (11).

9. Throttle valve actuation unit according to Claim 8, **characterized in that** the tubular piece is manufactured from plastic or metal and is fastened to the throttle valve assembly (11), in particular pressed or glued into the latter, or is fastened to it by means of welding, soldering, screwing or the like.

## Revendications

1. Unité de réglage à volet d'étranglement comportant un ajutage à volet d'étranglement (11) recevant en rotation un arbre (14) portant un volet d'étranglement (13), une chambre d'entraînement pour recevoir un l'entraînement électrique de l'arbre (14) du volet d'étranglement et un connecteur électrique (20) pour réaliser une liaison avec l'appareil de commande, la chambre d'entraînement étant entourée par un module de boîtier (12) auquel est rapporté et fixé l'ajutage de volet d'étranglement (11) comme pièce distincte,
**caractérisée en ce que**
le connecteur (20) est une pièce distincte rapportée et fixée au module (12) du boîtier.

2. Unité de réglage à volet d'étranglement selon la revendication 1,
**caractérisée en ce que**
des ajustements (21, 21', 22, 22', 23, 23') qui s'adaptent les uns dans les autres sont prévus d'une part sur le module de boîtier (12) et d'autre part sur l'ajutage de volet d'étranglement (11) ou le connecteur (20).

3. Unité de réglage à volet d'étranglement selon l'une des revendications 1 ou 2,
**caractérisée en ce que**
le module de boîtier (12) comprend un corps de base (15) en forme de coquille et un couvercle (16) fermant celui-ci et l'ajutage de volet d'étranglement (11) ou le connecteur (20) sont prévus sur le corps de base (15).

4. Unité de réglage à volet d'étranglement selon la revendication 3,
**caractérisée en ce qu'**
un compartiment de réception (17) pour un moteur d'actionneur électrique, de préférence cylindrique creux, est réalisé en une seule pièce avec le corps de base (15), ce compartiment étant dirigé de préférence à l'équerre par rapport au corps de base (15).

5. Unité de réglage à volet d'étranglement selon la revendication 4,
**caractérisée par**
un orifice traversant (19) réalisé dans le corps de base (15) et dont la normale est parallèle à l'axe longitudinal du compartiment de réception (17).

6. Unité de réglage à volet d'étranglement selon l'une des revendications 1 à 5,
**caractérisée en ce que**
le module (12) du boîtier est en matière plastique.

7. Unité de réglage à volet d'étranglement selon l'une des revendications 1 à 6,
**caractérisée en ce que**
l'ajutage à volet d'étranglement (11) est un profilé extrudé à la presse.

8. Unité de réglage à volet d'étranglement selon la revendication 7,
**caractérisée par**
un ajutage de branchement (24) prévu dans l'ajutage à volet d'étranglement (11) et ayant une géométrie d'ajutage (241) comme élément tubulaire distinct.

9. Unité de réglage à volet d'étranglement selon la revendication 8,
**caractérisée en ce que**
l'élément tubulaire en matière plastique ou en métal est fixé à l'ajutage à volet d'étranglement (11), notamment enfoncé dans celui-ci ou collé dans celui-ci ou fixé à celui-ci par soudage, brasage, vissage ou autre moyen de fixation.
